# EUROPÄISCHE PATENTSCHRIFT

(11) **EP 2 762 549 B1**
(45) Veröffentlichungstag und Bekanntmachung des Hinweises auf die Patenterteilung: **05.12.2018**
(21) Anmeldenummer: 14000316.1
(22) Anmeldetag: 29.01.2014
(51) Int. Cl.: C10B 25/06, F27D 1/18

(54) **FEUERFESTE SCHILDPLATTE EINER KOKSOFENTÜR**
REFRACTORY SHIELD PLATE OF A COKE OVEN DOOR
PLAQUE DE PROTECTION RÉFRACTAIRE POUR UNE PORTE DE FOUR À COKE

(30) Priorität: 30.01.2013 DE 202013000931 U
(43) Veröffentlichungstag der Anmeldung: 06.08.2014
(73) Patentinhaber: Beck u. Kaltheuner Feuerfeste Erzeugnisse GmbH & Co. KG, 58840 Plettenberg (DE)
(72) Erfinder: Küppers, Diethardt, 58840 Plettenberg (DE); Dogan, Gürsel, 47249 Duisburg (DE)
(74) Vertreter: Grünecker Patent- und Rechtsanwälte PartG mbB

(56) Entgegenhaltungen:
- EP-A2- 0 186 774
- EP-A2- 0 317 494
- DE-A1- 3 505 551
- DE-U1- 8 608 319

## Beschreibung

Die vorliegende Erfindung betrifft eine feuerfeste Schildplatte einer Koksofentür.

Aus der EP 0 317 494 A2 ist eine Koksofentür mit keramischem Schildaufbau bekannt. Die feuerfeste Auskleidung hat dabei eine Frontplatte, die durch zwei in an gegenüberliegenden Stirnseiten der Frontplatte ausgeformten Nuten eingreifende Rundeisen an der Unterkonstruktion befestigt ist. An den Rundeisen ist jeweils ein Halteschenkel angeordnet. Die feuerfeste Auskleidung der Koksofentür wird durch mehrere nebeneinander in einer Ebene angeordnete Frontplatten gebildet. Halteschenkel von Rundeisen, die benachbarten Frontplatten zugeordnet sind, werden über eine gemeinsame Spannschraube miteinander verbunden. Zwischen der Spannschraube und den Rundeisen ist ein Auflager vorgesehen, sodass ein Anziehen der Spannschraube dazu führt, dass die Halteschenkel mit den zugeordneten Rundeisen voneinander weggeschwenkt werden. Durch diese Befestigung wird die Frontplatte formschlüssig gehalten und in ihrer Ebene verspannt.'

Das Verspannen der Rundeisen erfordert indes geschultes Personal, da bei unzureichender Verspannung eine ordentliche Befestigung der Frontplatte nicht gewährleistet wird, wohingegen eine zu starke Verspannung zu übermäßigen Druckspannungen innerhalb der Frontplatte führen kann. Beim Betrieb des Koksofens tritt eine Wärmeausdehnung ein, die einen zusätzlichen Druck auf die eingespannte Frontplatte ausübt. Zu beachten ist, dass die Heißknickfestigkeit der Frontplatte durch die beidseitige Temperaturbeaufschlagung recht gering ist, so dass ein unzulässig großer Druck zum Bruch der Platte führen kann. Es besteht auch die Gefahr, dass die Spannelemente aufgrund der bei der Temperatur geringen Biegefestigkeit dauerhaft verformt werden und ihre Spannfunktion nicht mehr zuverlässig erfüllen.

Die vorliegende Erfindung will eine verbesserte feuerfeste Schildplatte für eine Koksofentür angeben. Sie soll dabei insbesondere den aus der EP 0 317 494 A2 bekannten Aufbau verbessern, bei welchem die Frontplatte unter Bildung eines als Gassammelraum dienenden Zwischenraumes mit Abstand zu der Unterkonstruktion, d. h. dem eigentlichen Türkörper angeordnet ist. Die mit der vorliegenden Erfindung beabsichtigte Verbesserung soll sowohl die Montage der feuerfesten Schildplatte vereinfachen als auch die Druckbeanspruchung der Frontplatte eliminieren und damit die Standzeit der feuerfesten Schildplatte erhöhen DE 86 08 319 U1 offenbart eine Halterung für keramische Platten an Koksofentüren. DE 35 05 551 A1 offenbart eine Koksofentür mit einem keramischen Stopfen.

Zur Lösung dieses Problems wird durch die vorliegende Erfindung eine feuerfeste Frontplatte mit den Merkmalen von Anspruch 1 vorgeschlagen.

Bevorzugte Weiterbildungen der Erfindung sind in den abhängigen Ansprüchen angegeben.

Die erfindungsgemäße Schildplatte der Koksofentür hat Halteschienen, die die Frontplatte übergreifen, sodass verhindert wird, dass die Frontplatte sich unbeabsichtigt von einer Unterkonstruktion der Koksofentür löst. Die Halteschienen sind dementsprechend an der Unterkonstruktion der Koksofentür befestigbar. Die Frontplatte wird an der Koksofentür üblicherweise an der Ober- und Unterseite durch die angebauten Halteschienen in allen drei Richtungen gehalten. Üblicherweise sind zumindest zwei Halteschienen vorgesehen, die die Frontplatte jeweils an gegenüberliegenden Seiten, insbesondere den horizontalen Seiten, d. h. den sich in der x-z-Ebene erstreckenden Außenflächen der Frontplatte übergreifen. Die Halteschiene ist regelmäßig fest mit der Unterkonstruktion verbindbar.

Das Übergreifen dient dabei der sicheren Halterung der Frontplatte, vorzugsweise in x, y, und z-Richtung, obwohl die Frontplatte in Grenzen, d. h. mit gewissem Spiel, beweglich bleibt. So ist regelmäßig zwischen allen parallel verlaufenden Flächen zwischen der Frontplatte und der Halteschiene ein Spalt von zwischen 2 und 4 mm, gemessen bei Umgebungstemperatur, vorgesehen.

Jede Halteschiene hat einen Übergriffsschenkel, der die Frontplatte mit Spiel übergreift, d. h. die Frontplatte an einer übermäßigen Bewegung rechtwinklig zu allen Ebenen der Frontplatte hindert. Dabei kann der Übergriffsschenkel in eine Längsnut eingreifen, die an der Frontplatte ausgespart ist. Vorzugsweise liegt der Übergriffsschenkel an der Außenseite der Frontplatte frei, d. h. übergreift die Frontplatte oberflächig. Dabei sind indes Gestaltungen zu bevorzugen, bei denen der üblicherweise aus einem metallischen Material gebildete Übergriffsschenkel nicht die Frontfläche der Frontplatte überragt und vielmehr bündig mit dieser Frontfläche ist.

Vorzugsweise geht der Übergriffsschenkel von einer L-förmigen Basis ab, die die Frontplatte im Wesentlichen über ihre gesamte Breite mit Spiel einfasst. Die L-förmige Basis fasst die Frontplatte in Längsrichtung der Halteschiene ein und verhindert eine übermäßige Bewegung quer zu der Halteschiene und in der Ebene der Frontplatte und diese Bewegungsrichtung soll nachfolgend auch als Bewegung in X-Richtung bezeichnet werden.

Die L-förmige Basis hat in Höhenrichtung, d. h. Z-Richtung, der Frontplatte üblicherweise eine Erstreckung, die wesentlich geringer als die Dicke der Frontplatte ist. Die L-förmige Basis hat eine Höhenerstreckung üblicherweise von nicht mehr als 50% der Dicke der Frontplatte.

Die L-förmige Basis erstreckt sich vorzugsweise im Wesentlichen über die gesamte Breite der Frontplatte.

Gemäß der vorliegenden Erfindung ist der Übergriffschenkel in Längsrichtung der Halteschiene beidseitig von der Frontplatte mit Spiel eingefasst. Dementsprechend hat die Frontplatte eine an einer Stirnseite vorgesehene Längsnut, in welche der Übergriffschenkel passt, sodass dieser an der Stirnseite im Wesentlichen bündig zu der Frontplatte vorgesehen ist. Damit wird eine Gestaltung geschaffen, bei welcher die feuerfeste Schildplatte eine in Umfangsrichtung im Wesentlichen abschnittsweise geradlinig verlaufende Stirnseite hat.

Gemäß einer bevorzugten Weiterbildung der vorliegenden Erfindung übergreift ein Teil der L-förmigen Basis die Frontplatte bis zu deren Oberseite. Dementsprechend hat die Frontplatte eine Aussparung, in welche der Übergriffschenkel mit Spiel passt, sodass dieser an der Oberseite im Wesentlichen bündig zu der Frontplatte vorgesehen ist. Damit wird eine Gestaltung geschaffen, bei welcher die eingefasste Frontplatte im Wesentlichen eine ebene Oberseite hat.

Eine entsprechende Gestaltung ergibt sich auch an dem stirnseitigen Ende der jeweiligen Halteschienen. Dort läuft die L-förmige Basis üblicherweise um, sodass die L-förmige Basis Rand ausformt und die Frontplatte einfasst, und zwar auch an den stirnseitigen Enden der Halteschiene innerhalb einer Aussparung der Frontplatte, sodass die Halteschiene in Umfangsrichtung jeweils im Wesentlichen bündig mit den Außenumfangsflächen der Frontplatte vorgesehen sind. Der Übergriffschenkel hat in Längsrichtung der Halteschiene eine Erstreckung entsprechend etwa 30% bis 75% der Länge der Halteschiene und ist im Wesentlichen mittig zu der Längserstreckung der Halteschiene vorgesehen.

Die Halteschiene hat zumindest einen verdrehfest eingeführten Bolzen. Dieser Bolzen dient der Befestigung der Halteschiene an der Unterkonstruktion der Koksofentür. Der Bolzen hat vorzugsweise einen Kopf, der zwischen Haltestegen der Halteschiene aufgenommen ist.

Auch auf der Unterseite ist die Frontplatte vorzugsweise mit einer Aussparung zur Aufnahme der Halteschiene versehen. Es soll erreicht werden, dass die Frontplatte zwischen den Halteschienen im Wesentlichen bündig mit einer Anlagefläche der Halteschiene vorgesehen ist.

Mit Blick auf eine hinreichende Möglichkeit einer Wärmedehnung beim Betrieb des Koksofens wird, zur Vermeidung von Graphitbildung in den offenen Fugen, vorgeschlagen, die Fugen zwischen der Frontplatte und der Halteschiene mit Fasermatte auszufüllen. Die Fuge beträgt üblicherweise zwischen 2 und 4 mm. Vorzugsweise sind sämtliche Fugen mit einer solchen Fasermatte ausgefüllt. Es handelt sich regelmäßig um eine keramische Fasermatte.

Gemäß ihrem nebengeordneten Aspekt stellt die vorliegende Erfindung einen Koksofen mit einem Brennraum unter Schutz, der mit einer Koksofentür verschließbar ist. Diese Koksofentür hat die zuvor diskutierte erfindungsgemäße Schildplatte.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1: eine perspektivische Ansicht auf die koksberührte Oberseite in Gebrauchslage auf das Ausführungsbeispiel;
- Figur 2: eine perspektivische Ansicht auf die Rückseite des Ausführungsbeispiels
- Figur 3: eine Draufsicht auf das Ausführungsbeispiel;
- Figur 4: eine Seitenansicht auf das Ausführungsbeispiel;
- Figur 5: eine Rückansicht für das Ausführungsbeispiel
- Figur 6: eine Draufsicht gemäß Figur 3, in welcher die Details der unter der Frontplatte liegenden Schienen in gestrichelten Linien eingezeichnet sind;
- Figur 7: eine Ansicht auf die obere, bzw. untere Seite der Schildplatte;
- Figur 8: eine Schnittansicht entlang der Linie VIII-VIII gemäß der Darstellung in Figur 6;
- Figur 9: eine Schnittansicht entlang der Linie IX-IX gemäß der Darstellung in Figur 6; und
- Figur 10: eine Schnittansicht entlang der X-X gemäß der Darstellung in Figur 6;

In der Zeichnung ist ein Ausführungsbeispiel einer feuerfesten Schildplatte mit einer feuerfesten Frontplatte 2 und die beidseitig die Frontplatte 2 übergreifenden Halteschienen 4 dargestellt. Bei dem gezeigten Ausführungsbeispiel sind zwei Halteschienen 4 vorgesehen, die die Frontplatte 2 an umgreifen. Die Halteschienen 4 haben eine Erstreckung in X-Richtung entsprechend der Querabmessung der Frontplatte 2. Die Halteschienen 4 haben eine L-förmige Basis 6, welche an den offenen Seiten der Halteschienen 4 ausgebildet ist, d. h. sich über die gesamte Längserstreckung in X-Richtung und sich darüber hinaus stirnseitig, d. h. in Y-Richtung erstreckt. Ein durch die L-förmige Basis 6 gebildeter Rand 7 überragt eine Anlagefläche 8 der Halteschiene 4. Wie insbesondere Figur 8 zu entnehmen ist, umgreift dieser Rand 7 die Frontplatte 2 U-förmig. Wie den Figuren 6 und 9 zu entnehmen ist, hat die Frontplatte 2 stirnseitige Aussparungen 10 und längsseitige Aussparungen 12, in welchen die L-förmige Basis 6 aufgenommen ist, sodass die Außenseite der Halteschiene 4 bündig mit den Stirnflächen 13 der Frontplatte 2 ausgeformt ist.

Mittig hierzu wird die L-förmige Basis überragt von einem Übergriffschenkel 14, der die Frontplatte 2 an ihrer senkrechten Seite 16 überragt und dementsprechend an ihrer freien Frontfläche 16 freiliegt. Hierzu hat die Frontplatte 2 eine frontflächige Aussparung 18, in welcher ein parallel zu einer Anlagefläche 20 der Halteschiene 4 ausgeformter Verriegelungsabschnitt 22 aufgenommen ist (vgl. Figur 8). Der Übergriffsschenkel 14 hat eine Länge entsprechend etwa 40% der Gesamtlänge (Erstreckung in X-Richtung) der Frontplatte 2. Die Stirnfläche der Frontplatte 2 ist ebenfalls mit einer Längsnut 19 versehen, in der der Übergriffschenkel 14 aufgenommen ist. Aufgrund der frontflächigen Aussparung 18 und der Längsnut 19 ist der Übergriffschenkel 14 (in der X-Z-Ebene und in der X-Y-Ebene, also in der Frontfläche 16) beidseitig von Material der Frontplatte 2 mit Spiel eingefasst (vgl. Figuren 1, 2, 3, 6, 7).

Wie insbesondere die Figuren 1 und 2 verdeutlichen, ist der Übergriffschenkel 14 geteilt ausgebildet mit einer sich in z-Richtung erstreckenden mittigen Nut 23 ausgebildet. Diese Nut 23 erstreckt sich in z-Richtung in etwas bis auf das obere Ende des Randes 7 und endet in einem verbreiterten Auge. Hierdurch wird eine unzulässige Verformung unter Wärmeeinwirkung des Verriegelungsabschnittes 22, verhindert.

In den Eckbereichen der feuerfesten Schildplatte, d. h. den stirnseitigen Enden der Halteschienen 4 ist jeweils ein Bolzen 24 vorgesehen.

Der Bolzen ist verdrehfest nach Einbringen in eine an der Halteschiene 4 ausgesparten Bohrung 30 aufgenommen ist, die als Langloch ausgebildet ist.

Die Figuren 7, 9 und 10 verdeutlichen ferner eine Fuge, die zwischen der Frontplatte 2 und der Halteschiene 4 vorgesehen ist und welche eine Halterung der Frontplatte über die Halteschienen 4 mit Spiel erlaubt. So ist die Frontplatte 2 über die Halteschienen 4 zwar in jeder Richtung des kartesischen Koordinatensystems x, y, z formschlüssig gehalten. Allerdings erfolgt diese Halterung mit Spiel, sodass Wärmedehnungen beim Erhitzen bzw. Abkühlen des Koksofens zu keinen erheblichen mechanischen Verspannungen der feuerfesten Frontplatte führen. Die Fugen werden üblicherweise durch eine nicht dargestellte Fasermatte aufgefüllt, um eine Graphitbildung zu verhindern.

Des Weiteren ergibt sich insbesondere aus den Figuren 9 und 10, dass die Frontplatte 2 an ihrer Unterseite 34 im Wesentlichen bündig mit der Anlagefläche 20 der Halteschiene 4 ist.

### Bezugszeichenliste

- 2: Frontplatte
- 4: Halteschiene
- 6: L-förmige Basis
- 7: Band
- 8: Auflagefläche
- 10: stirnseitige Aussparung
- 12: längsseitige Aussparung
- 13: Stirnfläche
- 14: Übergriffsschenkel
- 16: freie Frontfläche
- 18: frontflächige Aussparung
- 19: Längsnut
- 20: Anlagefläche
- 22: Verriegelungsabschnitt
- 23: Nut
- 24: Gewindebolzen
- 26: Mutternkopf
- 28: Haltesteg
- 30: Bohrung
Fuge
- 34: Unterseite

## Patentansprüche

1. Feuerfeste Schildplatte einer Koksofentür mit zumindest einer feuerfesten Frontplatte (2) und beidseitig die Frontplatte (2) übergreifenden Halteschienen (4), die an einer Unterkonstruktion der Koksofentür befestigbar sind, wobei jede Halteschiene (4) einen einzigen Übergriffschenkel (14) hat, der die Frontplatte (2) mit Spiel übergreift, **dadurch gekennzeichnet, dass** der Übergriffschenkel (14) in Längsrichtung der Halteschiene (4) beidseitig von der Frontplatte (2) mit Spiel eingefasst ist.

2. Feuerfeste Schildplatte nach Anspruch 1, **dadurch gekennzeichnet, dass** der Übergriffschenkel (14) an der Außenseite der Frontplatte (2) freiliegt.

3. Feuerfeste Schildplatte nach Anspruch 1 oder 2, **dadurch gekennzeichnet, dass** der Übergriffschenkel (14) von einer L-förmigen Basis (6) abgeht, die die Frontplatte (2) mit Spiel einfasst.

4. Feuerfeste Schildplatte nach Anspruch 3, **dadurch gekennzeichnet, dass** die L-förmige Basis (6) sich im Wesentlichen über die gesamte Länge der Frontplatte (2) erstreckt.

5. Feuerfeste Schildplatte nach einem der vorherigen Ansprüche, **dadurch gekennzeichnet, dass** der Übergriffschenkel (14) in Längsrichtung der Halteschiene (4) im Wesentlichen mittig vorgesehen ist, und eine Länge entsprechend 30 bis 75% der Länge der Halteschiene (4) hat.

6. Feuerfeste Schildplatte nach einem der vorherigen Ansprüche, **gekennzeichnet durch** einen verdrehfest an der Halteschiene (4) vorgesehenen Bolzen (24).

7. Feuerfeste Schildplatte nach einem der vorherigen Ansprüche, **dadurch gekennzeichnet, dass** die Frontplatte (2) zwischen den Halteschienen (4) im Wesentlichen bündig mit einer Anlagefläche (20) der Halteschienen (4) vorgesehen ist.

8. Feuerfeste Schildplatte nach einem der vorherigen Ansprüche, **gekennzeichnet durch** eine in eine Fuge zwischen der Frontplatte (2) und der Halteschiene (4) eingefüllte Fasermatte.

9. Feuerfeste Schildplatte nach einem der vorherigen Ansprüche, **dadurch gekennzeichnet, dass** die Halteschiene (4) an ihrem stirnseitigen Ende die Frontplatte (2) einfasst.

10. Koksofen mit einem Brennraum, der mit einer Koksofentür verschließbar ist, **dadurch gekennzeichnet, dass** die Koksofentür eine feuerfeste Schildplatte nach einem der Ansprüche 1 bis 9 hat.

## Claims

1. Refractory shield plate of a coke oven door comprising at least one refractory front plate (2) and retaining rails (4) which overlap both sides of the front plate (2) and can be fastened to a substructure of the coke oven door, each retaining rail (4) having a single overlapping limb (14) which overlaps the front plate (2) with play, **characterised in that** the overlapping limb (14) is surrounded, with play, on both sides by the front plate (2) in the longitudinal direction of the retaining rail (4).

2. Refractory shield plate according to claim 1, **characterised in that** the overlapping limb (14) is exposed on the outer face of the front plate (2).

3. Refractory shield plate according to either claim 1 or claim 2, **characterised in that** the overlapping limb (14) branches off from an L-shaped base (6) which surrounds the front plate (2) with play.

4. Refractory shield plate according to claim 3, **characterised in that** the L-shaped base (6) extends substantially over the entire length of the front plate (2).

5. Refractory shield plate according to any of the preceding claims, **characterised in that** the overlapping limb (14) is provided substantially centrally in the longitudinal direction of the retaining rail (4), and has a length corresponding to 30 to 75% of the length of the retaining rail (4).

6. Refractory shield plate according to any of the preceding claims, **characterised by** a pin (24) provided on the retaining rail (4) so as to be rotationally fixed.

7. Refractory shield plate according to any of the preceding claims, **characterised in that** the front plate (2) between the retaining rails (4) is substantially flush with a contact surface (20) of the retaining rails (4).

8. Refractory shield plate according to any of the preceding claims, **characterised by** a fibre mat introduced into a joint between the front plate (2) and the retaining rail (4).

9. Refractory shield plate according to any of the preceding claims, **characterised in that** the retaining rail (4) surrounds the front plate (2) at the end face of said rail.

10. Coke oven comprising a combustion chamber that can be closed by a coke oven door, **characterised in that** the coke oven door has a refractory shield plate according to any of claims 1 to 9.

## Revendications

1. Plaque de protection réfractaire pour une porte de four à coke, comprenant au moins une plaque avant réfractaire (2) et des rails de maintien (4) chevauchant la plaque avant (2) sur les deux côtés, lesquels rails peuvent être fixés sur une construction porteuse de la porte du four à coke, dans laquelle chaque rail de maintien (4) possède une unique branche de chevauchement (14) qui chevauche la plaque avant (2) avec du jeu, **caractérisée en ce que** la branche de chevauchement (14) est entourée des deux côtés par la plaque avant (2), avec du jeu, dans la direction longitudinale du rail de maintien (4).

2. Plaque de protection réfractaire selon la revendication 1, **caractérisée en ce que** la branche de chevauchement (14) est exposée sur le côté extérieur de la plaque avant (2).

3. Plaque de protection réfractaire selon la revendication 1 ou 2, **caractérisée en ce que** la branche de chevauchement (14) part d'une base en forme de L (6) qui entoure la plaque avant (2) avec du jeu.

4. Plaque de protection réfractaire selon la revendication 3, **caractérisée en ce que** la base en forme de L (6) s'étend essentiellement sur toute la longueur de la plaque avant (2).

5. Plaque de protection réfractaire selon l'une des revendications précédentes, **caractérisée en ce que** la branche de chevauchement (14) est située de manière essentiellement centrale dans la direction longitudinale du rail de maintien (4) et a une longueur qui correspond à 30% à 75 % de la longueur du rail de maintien (4).

6. Plaque de protection réfractaire selon l'une des revendications précédentes, **caractérisée par** un boulon (24) prévu d'une manière résistant à la torsion sur le rail de maintien (4).

7. Plaque de protection réfractaire selon l'une des revendications précédentes, **caractérisée en ce que** la plaque avant (2) est située entre les rails de maintien (4) de manière essentiellement affleurante à une surface d'appui (20) des rails de maintien (4).

8. Plaque de protection réfractaire selon l'une des revendications précédentes, **caractérisée par** un mat de fibres introduit dans un joint entre la plaque avant (2) et le rail de maintien (4) pour le remplir.

9. Plaque de protection réfractaire selon l'une des revendications précédentes, **caractérisée en ce que** le rail de maintien (4) entoure la plaque avant (2) au niveau de son extrémité frontale.

10. Four à coke comprenant une chambre de combustion qui peut être fermée par une porte de four à coke, **caractérisé en ce que** la porte de four à coke comporte une plaque de protection réfractaire selon l'une des revendications 1 à 9.
